# EUROPÄISCHE PATENTSCHRIFT

(11) **EP 0 382 133 B1**
(45) Veröffentlichungstag und Bekanntmachung des Hinweises auf die Patenterteilung: **15.04.1992**
(21) Anmeldenummer: 90102192.3
(22) Anmeldetag: 05.02.1990
(51) Int. Cl.: F17C 1/00, B63B 35/44

(54) **Lagertank-Anlage**
Storing-tank park
Installation de bacs de stockage

(30) Priorität: 07.02.1989 DE 3903550
(43) Veröffentlichungstag der Anmeldung: 16.08.1990
(73) Patentinhaber: LIQUID GAS INVESTITIONS & HANDELS AG, D-5300 Bonn 2 (DE)
(72) Erfinder: Schierack, Horst, D-5307 Wachtberg-Pech (DE); Goettsch, Ernst H. W., D-2070 Ahrensburg (DE); Ferling, Christof, Dr., D-5300 Bonn 1 (DE)
(74) Vertreter: Allgeier, Kurt

(56) Entgegenhaltungen:
- CH-A- 376 015
- DE-A- 2 733 240
- US-A- 2 732 687
- PATENT ABSTRACTS OF JAPAN, Band 6, Nr. 267 (M-182)[1145], 25. Dezember 1982

## Beschreibung

Die Erfindung betrifft eine Lagertank-Anlage für unter Druck stehende flüssige oder gasförmige Medien. Derartige Lagertank-Anlagen sind in stationär-ortsfester Ausbildung bekannt. Wegen ihrer ortsfesten Anordnung sind diese Tankanlagen in Einsatzfällen vorteilhaft, bei denen für lange Zeiträume bezüglich der anfallenden Medien keine Änderung der Mengen und deren Verteilungs- und Verladungswegen auftritt.

Bei diesen stationären Anlagen sind die Zu- und Abführungs-Rohrleitungen für diese Medien ebenfalls ortsfest verlegt, und für die Schiffsbetankung sind ebenfalls ortsfeste Anlagen vorhanden.

Der Erfindung liegt die Erkenntnis zugrunde, daß es jedoch Einsatzfälle für derartige Lagertank-Anlagen gibt, bei denen eine derartige stationäre Anordnung dieser Anlagen nachteilig ist. Dies gilt vor allem dann, wenn damit gerechnet werden kann, daß sich Verteilungs- und Verladungswege in kürzeren Zeitabschnitten ändern oder sich auch örtliche Veränderungen wegen Erschöpfung der Medien-Quellen ergeben können. Es können in gewissen Territorien auch eigentumsrechtliche Überlegungen gegen die Anordnung ortsfester Lagertank-Anlagen sprechen. Daher wird gemäß der Erfindung eine Lagertank-Anlage für unter Druck stehende flüssige oder gasförmige Medien vorgeschlagen, die aus wenigstens einem kreis- oder ovalzylindrischen oder kugelförmigen Tankbehälter besteht, der schwimmend in einem küstennahen, gegen hohen Seegang geschützten Gewässer ortsfest über Grund vertäut angeordnet ist. Nach weiteren Merkmalen kann der oder können die zylindrischen Tankbehälter aufrechtstehend oder liegend angeordnet sein. Eine derartige Anordnung ist aus der JP-A-57 158 413 bekannt.

Durch diese schwimmende Ausbildungsweise, bei der die Tankbehälter in die Wasseroberfläche eintauchen und je nach Füllungsgrad einen geringeren oder größeren Tiefgang erreichen, werden erhebliche Vorteile erzielt. Abgesehen von der Ortsveränderlichkeit ist ein erheblicher Spareffekt an technischem Aufwand zu erzielen. Bei bekannten Tankanlagen dieser Art, werden die Tankbehälter auf speziell für diese Aufgabe konstruierte Schiffskörper montiert, wodurch Herstell- und Wartungsaufwendungen bedingt sind, die nach der Erfindung vermieden oder erheblich vermindert werden können.

Eine Lagertank- und Schiffsbetankungs-Anlage nach der Erfindung kann in der einfachsten Ausführung aus nur einem liegend angeordneten zylindrischen Tankbehälter mit einer Anlege-Bordwand für ein Tankschiff bestehen. Aus Gründen einer ausreichenden Lagerkapazität sind in der Regel drei Tankbehälter in Parallel-Lage zueinander zusammengefaßt, wobei der mittlere Tankbehälter ein Lobetank ist, der aus zwei zylindrischen Tankkörpern besteht, die mit ihren einander zugewandten Längsseiten zu einem einheitlichen Tankbehälter verbunden sind.

Darüberhinaus ist es auch möglich, eine größere Zahl von Tankbehältern zu einer Lagertank- und Schiffsbetankungsanlage nach der Erfindung zusammenzufassen. Dabei kann die Anordnung derart getroffen sein, daß beidseits des jeweils äußersten Tankbehälters je ein Tankschiff gleichzeitig festgemacht und betankt werden kann.

Je nach der Größe der Lagertank-Anlage, nach den örtlichen Verhältnissen und insbesondere der vorherrschenden Dünung des Gewässers und des Tidenhubs können die Verbindungen zwischen den einzelnen Tankbehältern gewählt werden. Dabei ist eine Verbindung möglich, bei der wenigstens zwei liegende zylindrische Tankbehälter in den Bereichen ihrer größten waagrechten Breiiten und geringsten Abstände voneinander mittels mechanischer Vorrichtungen formschlüssig und gelenkig miteinander verbunden sind. Durch diese Ausbildungsweise wird eine gelenkige Verbindung geschaffen, welche gewisse Eigenbewegungen der jeweils benachbarten Behälter gegeneinander zuläßt, was vor allem bei einer stärkeren Dünung vorteilhaft sein kann. Bei einem völlig ruhigen Gewässer kann nach einem weiteren Merkmal die Verbindung in der Weise getroffen sein, daß wenigstens zwei liegende Tankbehälter in zwei vertikal einen Abstand voneinander aufweisenden Ebenen mittels mechanischer Vorrichtungen formschlüssig und mittels Gelenken miteinander verbunden sind. Hierdurch wird ein weitgehend starrer Zusammenhalt zwischen den benachbarten Tankbehältern hergestellt, so daß die Anlage einem floßartigen Schwimmkörper nahekommt.

Um ein Anlegen und Festmachen der Tankschiffe zu ermöglichen, sind Anlege-Bordwände vorgesehen. Diese sind entweder als seitlich an die Außenhaut des benachbarten Tankbehälters angepaßte, mit einer ebenen Plattform versehene Schwimmkörper ausgebildet und mit diesem formschlüssig gelenkig oder starr mittels mechanischer Vorrichtungen verbunden, oder sie sind seitlich starr an die Außenhaut des Tankbehälters angeschlossen und mit einer ebenen Plattform versehen. Diese Anlege-Bordwände sind mit den notwendigen Einrichtungen zum Anlegen und Festmachen und Betanken der Tankschiffe ausgerüstet, wie z. B. Poller, Fender, soweit erforderlich Winden und dgl. Vorrichtungen.

Nach weiteren Merkmalen der Erfindung bestehen die mechanischen Vorrichtungen zur Verbindung der benachbarten Tankbehälter aus starr an der Tankbehälter-Außenhautt befestigten Abstandshaltern angebrachten, mit Bohrungen für Verbindungsbolzen versehenen ineinandergreifenden Gabel- und Steck-Ösen.

Die Lagertank-Anlage nach der Erfindung ist besonders zur Aufnahme und zum Betanken von Schiffen mit Flüssiggas geeignet, welches vorzugsweise unter einem Druck von 13,5 oder 18 bar steht. Für dieses Medium wird erfindungsgemäß vorgeschlagen, bei einer Blechdicke von etwa 30 bis 50 mm, einem Durchmesser zwischen 7 und 10 m mit ring- oder rahmenartigen inneren Aussteifungen die liegenden Tankbehälter mit einer Länge zwischen 35 und 50 m zu bemessen. Bei Abmessungen innerhalb dieser Grenzen ergibt bei ausreichender Sicherheit ein optimales Verhältnis zwischen Behältervolumen, Behältergewicht und Herstellaufwand.

Weitere Merkmale und Besonderheiten der Erfindung sind anhand der in der Zeichnung dargestellten Ausführungsbeispiele im folgenden näher beschrieben und erläutert.

Es zeigen
Fig. 1 eine Draufsicht auf eine Lagertank-Anlage nach der Erfindung mit einem zu betankenden Schiff,
Fig. 2 schematisch einen Teil-Querschnitt durch eine Lagertank-Anlage,
Fig. 3 schematisch einen Teil-Querschnitt gem. Fig. 2 in einer anderen Ausbildungsweise,
Fig. 4 in schematischer Darstellung einen Teilschnitt durch zwei benachbarte, miteinander verbundene Tankbehälter,
Fig. 5 in schematischer Darstellung einen Teilschnitt durch zwei benachbarte, in abgewandelter Ausführung miteinander verbundene Tankbehälter,
Fig. 6 eine Verbindung von zwei Tankbehältern in einer Ausschnitt-Darstellung,
Fig. 7 ein Schnitt A - B gem. Fig. 3.

Die Lagertank-Anlage gem. Fig. 1 ist mit drei zylindrischen, waagrecht liegenden Tankbehältern 1 ausgestattet, die schwimmend in einem Gewässer in Ufernäher über Grund ortsfest vertäut sind.

Mittels einer Pipeline 22 wird der Lagertank-Anlage vom Ufer aus das Flüssiggas zugeleitet. Der äußerste Tankbehälter 1 ist seitlich mit einer Anlege-Bordwand 5 versehen, an welcher ein mittels den Verankerungen 4 vertäutes Tankschiff 3 festgemacht ist, welches in nicht näher dargestellter Weise betankt wird.

Die Fig. 2 und 3 zeigen einen schematischen Teil-Querschnitt durch Lagertank-Anlagen in anderen Ausbildungsweisen. Der links dargestellte Tankbehälter ist mit 1 bezeichnet. Parallel zu diesem ist der Tankbehälter 11 angeordnet, der zusammen mit dem Tankbehälter 12 als Lobetank ausgebildet ist. Mit 7 ist eine Verbindungsbrücke und mit 9 eine Arbeitsplattform bezeichnet. An der Anlege-Bordwand 5 bzw. 6 sind Poller 10 und Fender 8 erkennbar. Mit 3 ist das Tankschiff bezeichnet, welches in nicht näher dargestellter Weise zum Betanken festgemacht ist. Mit G ist die Eintauchtiefe der Tankbehälter in gefülltem Zustand und mit L die Eintauchtiefe in leerem Zustand gekennzeichnet.

In der Ausbildungsweise der Lagertank-Anlage gem. Fig. 2 sind die benachbarten Tankbehälter 1 und 11 mittels der Vorrichtung 13 miteinander verbunden, wobei diese Verbindungen im Bereich der größten waagrechten Breiten der Behälter liegen. Diese Art der Anordnung der Verbindungen 13 ermöglicht infolge ihrer Gelenkigkeit Eigenbewegungen der Tankbehälter 1 und 11 um die durch diese Verbindungen verlaufende Längsachse.

Demgegenüber bewirken die in Fig. 3 dargestellten Verbindungen wegen ihrer Anordnung in zwei Ebenen im Abstand a voneinander - siehe auch Fig. 5 - trotz ihrer gelenkigen Gestaltung eine statisch bestimmte Zuordnung der Tankbehälter 1 und 11 zueinander, so daß diese keine Eigenbewegungen gegeneinander ausführen können.

Wie aus den Fig. 2 bis 5 ersichtlich ist, sind die beiden Tankbehälter 1 und 2 im Bereich ihrer größten waagrechten Breiten und geringsten Abständen durch die Vorrichtungen 13 miteinander verbunden, die an Abstandshaltern 14 angeordnet sind. Während in den Fig. 2 und 4 wenigstens zwei in waagrechter Längsachse hintereinander angeordnete Vorrichtungen 13 als mechanische, gelenkige Verbindungen vorgesehen sind, kennzeichnet sich die Anordnung gem. den Fig. 3 und 5 durch in zwei vertikal in einem Abstand a verlaufenden Ebenen E angeordnete Verbindungen mittels der gelenkigen Vorrichtungen 13. Diese sind ebenfalls an Auslegern 14 befestigt.

Die Fig. 6 und 7 zeigen Einzelheiten der Verbindungs-Vorichtungen. Die an der Außenhaut der Tankbehälter angebrachten Abstandshalter 14 laufen in gabelförmige Ösen 16 aus, welche zwischen sich jeweils eine Steck-Öse 17 aufnehmen. Beide Ösen 16 und 17 sind mit einer Bohrung zur Aufnahme eines Bolzen 15 versehen. Der Bolzen 15 weist im Ausführungsbeispiel einen Bund 18 und ferner eine Unterlegscheibe 19 mit Splint 20 auf. Durch diese Ausbildungsweise sind die benachbarten Tankbehälter formschlüssig und sicher miteinander verbunden.

## Patentansprüche

1. Lagertank-Anlage für unter Druck stehende flüssige oder gasförmige Medien mit kreiszylindrischen Tankbehältern, die schwimmend in einem küstennahen Gewässer oder einem Fluß ortsfest über Grund vertäut angeordnet ist,
dadurch gekennzeichnet,
daß wenigstens zwei liegende zylindrishe Tankbehälter (1, 11) im den Bereichen ihrer größten waagrechten Breiten und geringsten Abstände voneinander mittels mechamischer Vorrichtungen (13) formschlüssig und gelenkig, jedoch gegeneinander beweglich miteinander verbunden und ein- oder beiseitig mit begehbaren Anlege-Bordwänden (5, 6) ausgerüstet sind.

2. Anlage nach Anspruch 1, dadurch gekennzeichnet, daß die liegenden Tankbehälter (1, 11) in zwei vertikal einen Abstand (a) voneinader aufweisenden Ebenen (E) mittels mechanischer Vorrichtungen (13) formschlüssig und mittels Gelenken miteinander verbunden sind.

3. Anlage nach Anspruch 1, dadurch gekennzeichnet, daß die begehbaren Anlege-Bordwände (5, 6) als seitlich an die, Außenhnaut (21) des benachbarten Tankbehälters (1) angepaßte, mit einer ebenen Plattform versehene Schwimmkörper ausgebildet und mit diesem formschlüssig gelenkig oder starr mittels mechanischer Vorrichtungen (13) verbunden sind.

4. Anlage nach Anspruch 1, dadurch gekennzeichnet, daß die begehbaren Anlege-Bordwände (5, 6) seitlich starr an die Außenhaut (21) des Tankbehälters (1) angeschlossen und mit einer ebenen Plattform versehen sind.

5. Anlage nach den Ansprüchen 3 und 4, dadurch gekennzichnet, daß die Anlege-Bordwände (5, 6) mit Fendern (8), Pollern (10) und dgl. Vorrichtungen zum Anlegen und Festmachen sowie Betanken von Tankschiffen (3) ausgerüstet sind.

6. Anlage nach den Ansprüchen 1 bis 3, dadurch gekennzeichnet, daß die mechanischen Vorrichtungen (13) aus starr an an der Tankbehälter-Außenhaut (21) befestigten Abstandshaltern (14) angebrachten, mit Bohrungen für Verbindungsbolzen (15) versehen ineinandergreifenden Gabel- und Steck-Ösen (16, 17) bestehen.

7. Anlage nach Anspruch 1, dadurch gekennzeichnet, daß sie aus einem mittig angeordneten Lobetank (9, 10) und je einem auf jeder Seite angeordneten Zylindertank (1) besteht.

8. Anlage nach Anspruch 1, dadurch gekennzeichnet, daß die einzelnen Tankbehälter (1, 11, 12) durch begehbare mit Reelings versehene Stege (7) und Plattformen (9) miteinander in Verbindung stehen.

9. Anlage nach Anspruch 1, dadurch gekennzeichnet, daß die Tankbehälter (1, 11, 12) für einen Druck des Mediums zwischen 1 und 20 bar ausgelegt sind.

10. Anlage mich Anspruch 1, dadurch gekennzeichnet, daß die einzelnen liegenden Tankbehälter (1, 11, 12) Blechdicken zwischen 30 und 50 mm, einen Durchmesser zwischen 7 und 10 m mit ring- oder rahmenartigen inneren Aussteifungen sowie Längen zwischen 35 und 50 m aufweisen.

## Claims

1. Storing-tank park for compressed liquid or gaseous mediums, provided with circular cylindrical storing-tanks floatingly arranged on inshore waters or on a river, stationary and moored above ground,
characterized in
that at least two cylindriral storing-tanks (1, 11), in horizontal position, have been linked, in the scopes of their maximum horizontal widths and minimum distances from one to the other, positively and flexibly but movably against each other, by mechanic devices (13) and fitted, at one or both sides, with passable landing walls (5, 6).

2. Park acc. to claim 1, characterized in that the horizontal storing-tanks (1, 11) have positively been linked, at two levels (E) having a vertical distance (a) from one to the other, by mechanic devices (13) and also by hinges.

3. Park acc. to claim 1, characterized in that the passable landing walls (5, 6) have been designed as floating bodies with a plane platform, laterally adjusted to the shell (21) of the adjacent storing-tank (1), and have been linked to the latter positively, flexibly or rigidly by mechanic devices (13).

4. Park acc. to claim 1, characterized in that the passable landing walls (5, 6) have been rigidly joined to the shell (21) of the storing-tank (1) and provided with a plane platform.

5. Park acc. to claims 3 and 4, characterized in that the landing walls (5, 6) have been equipped with fenders (8), bollards (10) and similar devices for the landing, mooring and refuelling of tankers (3).

6. Park acc. to claims 1 to 3, chararterized in that the mechanic devices (13) cover interlocking forked holders and inserts (16, 17) provided with bores for connecting pins (15), which have rigidly been fitted to spacers (14) fastened to the shell (21) of the storing-tank.

7. Park acc. to claim 1, characterized in that same comprises a central 'Lobe' tank (9, 10) and one cylindrical tank (1) arranged on each side.

8. Park acc. to claim 1, characterized in that the individual storing-tanks (1, 11, 12) communicate with each other by passable footbridges (7) provided with railings (7) and platforms (9).

9. Park acc. to claim 1, characterized in that the storing-tanks (1, 11, 12) have been designed for a pressure of the medium between 1 and 20 bars.

10. Park acc. to claim 1, characterized in that the individual horizontal storing-tanks (1, 11, 12) show plate thicknesses between 30 and 50 mm, a diameter from 7 to 10 m including inner stiffeners of ring or frame shape as well as lengths between 35 and 50 m.

## Revendications

1. Installation de bacs de stockage pour des matières liquides ou gazeuses sous pression comportant des bacs de stockage cylindriques circulaires, laquelle a été disposée en état flottant dans des eaux littorales ou dans une rivière et amarrée de facon stationnaire au-dessus du fond,
caractérisée par
ce qu'au moins deux bacs de stockage cylindriques couchés (1, 11) ont été reliés l'un à l'autre par des dispositifs mécaniques (13) de facon positive et articulée mais flexible entr'eux, dans les étendues de leurs largeurs horizontales maxima et leurs distances minima de l'un à l'autre, et munis, d'un seul ou des deux côtés, des parois d'accostage accessibles (5, 6).

2. Installation selon revendication 1, caractérisée par ce que les bacs de stockage couchés (1, 11) ont été reliés positivement l'un à l'autre sur deux plans (E), écartés verticalement par une distance 'a', par des dispositifs mécaniques (13) et attachés moyennant des articulations.

3. Installation selon revendication 1, caractérisée par ce que les parois d'accostage accessibles (5, 6) ont été réalisées en tant que flotteurs latéralement adaptés au bordé (21) du bac de stockage voisin (1), équipés chacun d'une plate-forme plane et reliés à ce bac de facon positive, articulée ou rigide par de s dispositifs mécaniques (13).

4. Installation selon revendication 1, caractérisée par ce que les parois d'accostage accessibles (5, 6) ont été raccordées latéralement au bordé (21) du bac de stockage (1) de façon rigide, et munies d'une plate-forme plane.

5. Installation selon revendications 3 et 4, caractérisée par ce que les parois d'accostage (5, 6) ont été équipées des défenses (8), bollards (10) et dispositifs similaires pour l'accostage, l'amarrage et le ravitaillement des pétroliers (3).

6. Installation selon revendications 1 à 3, caractérisée par ce que les dispositifs mécaniques (13) comportent des fourches à oeil et des tenons à oeil enfichables (16, 17) qui s'engagent tout en présentant des alésages pour des axes de jonction, rigidement installés à des écarteurs (14) fixés au bordé (21) du bac de stockage.

7. Installation selon revendication 1, caractérisée par ce qu'elle comporte un bac central du type 'Lobe' (9, 10) et un bac cylindiique (1) disposé de chaque côté.

8. Installation selon revendication 1, caractérisée par ce que les bacs individuels (1, 11, 12) communiquent grâce à des passerelles (7) et des plates-formes (9) accessibles, munies des garde-fous.

9. Installation selon revendication 1, caractérisée par ce que les bacs de stockage (1, 11, 12) ont été étudiés pour une pression de matière entre 1 et 20 bars.

10. Installation selon revendication 1, caractérisée par ce que les bacs de stockage couchés individuels (1, 11, 12) présentent des épaisseurs de tôle entre 30 et 50 mm, un diamètre de 7 à 10 m, renforcements intérieurs en forme d'anneau ou de cadre compris, ainsi que des longueurs entre 35 et 50 m.
